# NEUE EUROPÄISCHE PATENTSCHRIFT

(11) **EP 1 872 944 B2**
(45) Veröffentlichungstag und Bekanntmachung des Hinweises auf die Entscheidung über den Einspruch: **03.01.2018**
(45) Hinweis auf die Patenterteilung: 04.08.2010
(21) Anmeldenummer: 07111389.8
(22) Anmeldetag: 29.06.2007
(51) Int. Cl.: B41F 13/008

(54) **Vorrichtung zum Antreiben von Druckformzylindern**
Device for powering printing plate cylinders
Dispositif destiné à l'entraînement de cylindres de formage sous pression

(30) Priorität: 30.06.2006 DE 102006030286
(43) Veröffentlichungstag der Anmeldung: 02.01.2008
(73) Patentinhaber: Koenig & Bauer Aktiengesellschaft, 97080 Würzburg (DE)
(72) Erfinder: Jentzsch, Arndt, 01640 Coswig (DE); Tschacher, Gunnar, 01445 Radebeul (DE); Riese, Martin, 01439 Radebeul (DE); Zirnstein, Bodo, 01445 Radebeul (DE)

(56) Entgegenhaltungen:
- DE-A1- 10 256 294
- DE-A1- 10 348 828
- DE-A1- 10 350 098
- DE-A1- 19 640 649
- DE-A1-102004 039 588

## Beschreibung

Die Erfindung betrifft eine Vorrichtung zum Antreiben von Druckformzylindern für Hilfsprozesse außerhalb des Druckbetriebes in einer Offsetrotationsdruckmaschine.

In Bogenrotationsdruckmaschinen in Reihenbauweise rotieren die Druckformzylinder in den Druckwerken drehwinkelversetzt zueinander. In Abhängigkeit von den Zylinderdurchmessern und der Anordnung der bogenführenden Zylinder weisen dabei die Druckformzylinder nur in jedem zweiten, dritten oder vierten Druckwerk die gleiche Drehwinkellage auf.

Zur Durchführung von Hilfsprozessen, wie beispielsweise einem Plattenwechsel, werden die Druckformzylinder mit jeweils gleicher Drehwinkellage nacheinander gruppenweise mit dem Hauptantrieb der Druckmaschine in die Plattenwechselposition gedreht, so dass ein vollständiger Plattenwechsel in allen Druckwerken die doppelte bis vierfache Zeit eines Plattenwechsels beansprucht.

Zur Bebilderung von Druckformzylindern in Druckmaschinen beim "Direct Imaging" ist es aus der DE 197 23 147 A1 bekannt, die Druckformzylinder mit kuppelbaren separaten Einzelantrieben auszurüsten, um die Bebilderung nach dem Abkoppeln des Plattenzylinders vom Druckmaschinenhauptantrieb mit höherer Drehzahl als beim Fortdruck durchführen zu können. Nachteilig sind die zusätzlichen Einzelantriebe.

Zur Verhinderung des Überhitzens der Farbwerke durch das Mitdrehen der Farbwerkwalzen während einer Direktbebilderung der Druckformzylinder ist es aus der DE 195 15 077 A1 bekannt, die Farbwerke mittels Kupplungen an den Druckformzylindern für den Zeitraum der Bebilderung abzukoppeln.

Der Erfindung liegt die Aufgabe zugrunde, eine Antriebskonfiguration für Hilfsprozesse mit zumindest teilweise voneinander unabhängiger Drehung der Druckformzylinder zu schaffen, die einen geringeren Aufwand als bekannte Lösungen erfordert.

Erfindungsgemäß wird die Aufgabe durch eine Vorrichtung mit den Merkmalen des ersten Anspruchs gelöst.

Die vorgeschlagene Lösung erfordert lediglich trennbare zusätzliche Antriebsverbindungen zwischen vorhandenen beliebigen Farb- oder Feuchtwerkantrieben und den Druckformzylindern.

Die Erfindung hat den Vorteil, dass ohnehin an den Druckmaschinen vorhandene dezentrale Antriebe, die außerhalb des Druckbetriebes nicht aktiv sind, zusätzlich für den Antrieb der Druckformzylinder während der Durchführung der Hilfsprozesse zum Waschen, Warten oder Einrichten der Druckmaschine genutzt werden und somit keine zusätzlichen Antriebe benötigt werden.

Dezentrale Antriebe, die Farbwerke oder einzelne Walzen bzw. Elemente davon antreiben, sind beispielsweise aus der DE 102 49 038 A1 (Heberwellenantrieb), DE 102 49 037 B3 (Heberwalzendirektantrieb), DE 298 21 683 U1 (Heberwalzenantrieb), US 3,688,696 (Duktorantrieb), DE 197 32 059 A1 (Heberwalzenantrieb) bekannt. Auch Feuchtwerke weisen separate dezentrale Einzelantriebe auf. Die darin beschriebenen Motoren sind geeignet, Druckformzylinder anzutreiben und bestimmte Drehwinkelpositionen anzufahren.

Die Erfindung soll am Ausführungsbeispiel des Antriebes von Plattenzylindern für einen schnellen Plattenwechsel mit Hilfe von Farbwerkantrieben in einer Offsetrotationsdruckmaschine näher erläutert werden. Die dazugehörige Zeichnung zeigt in
- Figur 1: eine schematische Darstellung des Plattenzylinderantriebs

In Offsetrotationsdruckmaschinen werden Druckformzylinder, deren Oberflächen die Druckformen tragen, von Farbwerkwalzen eingefärbt. Die Druckformen sind als Druckplatten ausgebildet, die auf die Mantelfläche des Druckformzylinders gespannt sind oder sie sind als farbfreundliche Beschichtungen direkt auf die Oberflächen der Druckformzylinder aufgebracht. Die eingefärbten Bereiche der Druckbilder werden jeweils vom Druckformzylinder im Abrollkontakt auf einen mit einem Gummituch bespannten Gummituchzylinder übertragen, der wiederum mit einem weiteren Zylinder im Oberflächenkontakt steht und mit diesem die Druckzone bildet. Der weitere Zylinder führt den Bedruckstoff in die Druckzone, in der die Druckfarbe vom Gummituchzylinder auf die Bedruckstoffoberfläche aufgebracht wird.

In Figur 1 ist ein Abschnitt eines Offsetrotationsdruckwerkes mit einem Gummituchzylinder GZ, einem Plattenzylinder PZ und einer Farbheberwalze W als Bestandteil eines nicht dargestellten Farbwerkes dargestellt. Der Farbheberwalze W ist im Allgemeinen ein separater dezentraler Antrieb M zugeordnet, der als Direktantrieb ausgebildet ist oder als Einzelantrieb über ein Übertragungsgetriebe auf die Antriebswelle der Farbheberwalze W wirkt. Die Zuordnung eines Antriebes M zu einer Farbheberwalze W ist lediglich beispielhafter Natur, ebenso können auch Duktoren von Farb- oder Feuchtwerken oder andere Farb- oder Feuchtwerkwalzen oder Walzengruppen mit dezentralen Antrieben M ausgestattet sein.

Gummituch- und Plattenzylinder GZ, PZ stehen über einen Antriebsräderzug 5,6 mit einem Druckmaschinenantrieb in Verbindung, üblicherweise mit dem Hauptantrieb. Dazu sind ineinander greifende Zahnräder 5,6 auf den Antriebswellen von Platten- und Gummituchzylinder PZ,GZ angeordnet, die Bestandteil des zentralen Antriebsräderzuges sind. Das Zahnrad 6 des Gummituchzylinders GZ ist dabei drehfest mit der Antriebswelle des Gummituchzylinders GZ verbunden.

Auf der Antriebswelle des Plattenzylinders PZ sind jeweils ein erstes und ein zweites loses Antriebsrad 3,5 drehbeweglich gelagert, die mittels fernsteuerbarer Kupplungen 4 alternativ fest mit der Antriebswelle des Plattenzylinders PZ verbindbar sind, wobei das erste Antriebsrad 3 beispielsweise als Riemenscheibe ausgebildet ist, welches mit einem Zahnriemenantrieb 1,2 mit dem jeweiligen dezentralen Antrieb M verbunden ist, und das zweite Antriebsrad 5 als Zahnrad ausgebildet ist, welches mit dem Druckmaschinenantrieb in Verbindung steht. Die einzelnen Kupplungen 4 für das erste und zweite Antriebsrad 3,5 sind zweckmäßig zu einer zweiseitig wirkenden Kupplung 4 zusammengefasst, wie in Fig. 1 dargestellt. Die Kupplungen 4 fungieren als fernsteuerbare Trennstellen 4 in den Antriebsverbindungen 1,2,3 bzw. 5,6 des Plattenzylinders PZ zum dezentralen Antrieb M bzw. zum Druckmaschinenantrieb, wobei die Kupplungen von einer (nicht dargestellten) Maschinensteuerung betätigt werden. Diese Antriebskonfiguration ist erfindungsgemäß in allen Druckwerken realisiert.

### Zur Wirkungsweise der erfindungsgemäßen Einrichtung:

Im Druckbetrieb werden alle Plattenzylinder PZ von den Zahnrädern 6 der Gummituchzylinder GZ über die Zahnräder 5 der Plattenzylinder PZ angetrieben. In dieser Betriebsart verbinden die Kupplungen 4 die Zahnräder 5 drehfest mit den Plattenzylindern PZ.

Die dezentralen Antriebe M an den Farbheberwalzen W treiben diese an und die Antriebsräder 1 treiben über Zahnriemen 2 die - bei einseitig geöffneter Kupplung 4 - losen ersten Antriebsräder 3 mit an.

Zum gleichzeitigen Plattenwechsel in allen Druckwerken schalten die Kupplungen 4 in den Druckwerken um, indem sie die Antriebsverbindungen 5,6 zum Druckmaschinenantrieb zwischen den Zahnrädern 5 und den Antriebswellen der Plattenzylinder PZ trennen und statt dessen die Antriebsräder 3 drehfest mit den Plattenzylindern PZ verbinden. Nun können die Plattenzylinder PZ in Abhängigkeit von ihrer Drehwinkellage unabhängig voneinander über die Antriebe M an den Farbheberwalzen W zum gleichzeitigen Plattenwechsel in eine gemeinsame Plattenwechselposition gedreht werden. Nach vollzogenem Plattenwechsel und Rückdrehung der Plattenzylinder PZ in die Druckpositionen werden von der Maschinensteuerung die Kupplungen 4 betätigt und die Antriebsräder 3 ausgekuppelt und gleichzeitig die Antriebsverbindungen der Plattenzylinder PZ zu den Antriebsrädern 5 wieder hergestellt. Damit werden die Antriebsverbindungen 1,2,3 zu den dezentralen Antrieben M wieder gelöst, die Plattenzylinder PZ sind wieder mit dem Druckmaschinenantrieb verbunden und werden mit dem Antriebsräderzug 5,6 in ihren Drehwinkellagen synchronisiert. Zur schnellen Wiederherstellung der für den Druckbetrieb erforderlichen Drehwinkellagen der Plattenzylinder PZ können die Kupplungen mit bekannten Positionierhilfen ausgestattet sein, die eine vorgebbare Relativlage der zu kuppelnden Elemente beim Einkuppeln definieren.

In analoger Weise können mit einer dezentralen Antriebsverbindung zu einem Farbwerkantrieb M voneinander unabhängige Waschprozesse an den Plattenzylindern bzw. Druckformzylindern PZ vor der Aufbringung neuer Druckplatten oder Druckformbeschichtungen durchgeführt werden.

### Aufstellung der verwendeten Bezugszeichen

- 1: Antriebsrad auf der Antriebswelle der Farbheberwalze
- 2: Zahnriemen
- 3: erstes Antriebsrad auf der Plattenzylinderwelle
- 4: Trennstelle, Kupplung
- 5: zweites Antriebsrad auf der Plattenzylinderwelle, Zahnrad des Plattenzylinders
- 6: Zahnrad des Gummituchzylinders
- M: dezentraler Antrieb, Farbwerkantrieb, Antrieb einer Farbheberwalze
- PZ: Druckformzylinder, Plattenzylinder
- GZ: Gummituchzylinder
- W: Farbheberwalze

## Patentansprüche

1. Offsetrotationsdruckmaschine mit einem Antrieb zum Antreiben von Druckformzylindern (PZ) für Hilfsprozesse außerhalb des Druckbetriebes, wobei
- mehrere Druckformzylinder (PZ) während des Druckbetriebes über trennbare Antriebsverbindungen (5, 6) mit einem Druckmaschinenantrieb verbunden und von diesem lösbar sind,
- jedem Druckformzylinder (PZ) mindestens ein Farbwerk oder Farb- und Feuchtwerk mit mindestens einem vom Druckmaschinenantrieb unabhängigen dezentralen Antrieb (M) zugeordnet ist,
- trennbare Antriebsverbindungen (1, 2, 3) zwischen den Druckformzylindern (PZ) und den dezentralen Antrieben (M) vorhanden sind und wobei
- die Antriebsverbindungen (1, 2, 3, 5, 6) fernsteuerbare Trennstellen (4) aufweisen,
wobei die Trennstellen (4) Kupplungen (4) enthalten und
wobei auf der Antriebswelle des Druckformzylinders (PZ) jeweils ein erstes und ein zweites loses Antriebsrad (3, 5) drehbeweglich gelagert sind, die mittels fernsteuerbarer Kupplungen (4) alternativ fest mit der Antriebswelle des Druckformzylinders (PZ) verbindbar sind, wobei das erste Antriebsrad (3) mit dem jeweiligen dezentralen Antrieb (M) und das zweite Antriebsrad (5) mit dem Druckmaschinenantrieb verbunden ist.

2. Offsetrotationsdruckmaschine nach Anspruch 1, **dadurch gekennzeichnet, dass** der Druckformzylinder (PZ) als Plattenzylinder (PZ) ausgebildet ist und die dezentralen Antriebe (M) Farbheberwalzen (W) zugeordnet sind.

3. Offsetrotationsdruckmaschine nach Anspruch 1 oder 2, **dadurch gekennzeichnet, dass** die fernsteuerbaren Trennstellen (4) in einer zweiseitig wirkenden Kupplung (4) zusammengefasst sind.

4. Offsetrotationsdruckmaschine nach Anspruch 1, 2 oder 3, **dadurch gekennzeichnet, dass** die Antriebsverbindung zum Druckmaschinenantrieb ein zentraler Antriebsräderzug (5, 6) ist und die Antriebsverbindungen zu den dezentralen Antrieben (M) Zahnriemenantriebe (1, 2, 3) sind.

## Claims

1. Offset rotary printing machine with a drive for driving printing forme cylinders (PZ) for auxiliary processes outside of printing operation, wherein
- several printing forme cylinders (PZ) are connected during the printing operation by way of separable drive connections (5, 6) with a printing machine drive and are detachable therefrom,
- at least one inking mechanism or inking and moistening mechanism with at least one decentral drive (M) independent of the printing machine drive is associated with each printing forme cylinder (PZ),
- separable drive connections (1, 2, 3) are present between the printing forme cylinders (PZ) and the decentral drives (M) and wherein
- the drive connections (1, 2, 3, 5, 6) have remotely controllable separating points (4),
wherein the separating points (4) include couplings (4) and
wherein a respective first and second loose drive wheel (3, 5) is rotationally movably mounted on the drive shaft of the printing forme cylinder (PZ), which drive wheels are alternatively fixedly connectible with the drive shaft of the printing forme cylinder (PZ) by means of remotely controllable couplings (4), wherein the first drive wheel (3) is connected with the respective decentral drive (M) and the second drive wheel (5) with the printing machine drive.

2. Offset rotary printing machine according to claim 1, **characterised in that** the printing forme cylinder (PZ) is constructed as a plate cylinder (PZ) and the decentral drives (M) are associated with ductor rollers (W).

3. Offset rotary printing machine according to claim 1 or 2, **characterised in that** the remotely controllable separating points (4) are combined in a coupling (4) acting at two sides.

4. Offset rotary printing machine according to claim 1, 2 or 3, **characterised in that** the drive connection with the printing machine drive is a central drive wheel train (5, 6) and the drive connections with the decentral drives (M) are cogged belt drives (1, 2, 3).

## Revendications

1. Machine rotative d'impression offset comprenant un entraînement pour entraîner des cylindres porte-forme d'impression (PZ) pour des procédés auxiliaires en-dehors du mode d'impression, dans laquelle :
- plusieurs cylindres porte-forme d'impression (PZ) sont reliés pendant le mode d'impression par des liaisons d'impression débrayables (5, 6) à un entraînement de machine d'impression et peuvent être débrayés de celui-ci,
- à chaque cylindre porte-forme d'impression (PZ) est associé au moins un groupe encreur ou un groupe mouilleur et encreur avec au moins un entraînement (M) décentralisé, indépendant de l'entraînement de la machine d'impression,
- des liaisons d'entraînement séparables (1, 2, 3) sont prévues entre les cylindres porte-forme d'impression (PZ) et l'entraînement décentralisé (M),
- les liaisons d'entraînement (1, 2, 3, 5, 6) comportent des points de séparation (4) télécommandés, et
les points de séparation (4) comportent des embrayages (4), et
sur l'arbre d'entraînement du cylindre porte forme d'impression (PZ) sont respectivement montées mobiles en rotation une première et une seconde roues d'entraînements (3, 5) folles qui peuvent être alternativement reliées solidairement par des embrayages télécommandés (4) à l'arbre d'entraînement du cylindre porte-forme d'impression (PZ), la première roue d'entraînement (3) étant reliée à l'entraînement décentralisé (M) respectif et la seconde roue d'entraînement (5) étant reliée à l'entraînement de la machine d'impression.

2. Machine rotative d'impression offset conforme à la revendication 1, **caractérisée en ce que** le cylindre porte-forme d'impression (PZ) est réalisé sous la forme d'un cylindre porte-plaques (PZ), et les entraînements décentralisés (M) sont associés à des cylindres encreurs (W).

3. Machine rotative d'impression offset conforme à la revendication 1 ou 2, **caractérisée en ce que** les points de séparation télécommandés (4) sont regroupés dans un embrayage (4) agissant sur les deux côtés.

4. Machine rotative d'entraînement offset conforme à la revendication 1, 2 ou 3, **caractérisée en ce que** la liaison d'entraînement avec l'entraînement de la machine d'impression, est un train de roues d'entraînement, central (5, 6), et les liaisons d'entraînement vers les entraînements décentralisés (M), sont des entraînement à courroie crantée (1, 2, 3).
